# EUROPÄISCHE PATENTSCHRIFT

(11) **EP 3 381 618 B1**
(45) Veröffentlichungstag und Bekanntmachung des Hinweises auf die Patenterteilung: **26.01.2022**
(21) Anmeldenummer: 18163087.2
(22) Anmeldetag: 21.03.2018
(51) Int. Cl.: B25B 27/10

(54) **PRESSMITTEL ZUM VERPRESSEN EINES FITTINGS**
PRESSING MEANS FOR PRESSING A FITTING
MOYEN DE PRESSION DESTINÉ À PRESSER UNE PIÈCE DE RACCORDEMENT

(30) Priorität: 29.03.2017 DE 102017106744
(43) Veröffentlichungstag der Anmeldung: 03.10.2018
(73) Patentinhaber: Viega Technology GmbH & Co. KG, 57439 Attendorn (DE)
(72) Erfinder: Mester, Reiner, 57368 Lennestadt (DE); Rosenthal, Jörg, 51580 Reichshof-Eckenhagen (DE); Dasbach, Philipp, 57072 Siegen (DE)
(74) Vertreter: Cohausz & Florack

(56) Entgegenhaltungen:
- EP-A1- 1 547 728
- DE-A1- 10 236 848
- KR-A- 20120 113 824

## Beschreibung

Die Erfindung betrifft ein Pressmittel zum Verpressen eines Fittings zur abdichtenden Verbindung mit einem Rohr, mit mindestens zwei Presselementen mit einem Aufnahmebereich zum Aufnehmen eines Fittings mit einem Rohr und mit einer an der Innenseite der Presselemente ausgebildeten Presskontur, wobei die Presselemente verschwenkbar miteinander verbunden sind, in einer geöffneten Stellung an dem die Presskontur aufweisenden Ende beabstandet sind und nach Abschluss des Verpressens einen geringeren Abstand aufweisen oder aneinander anliegen und dabei eine Schließebene bilden und wobei die Presskontur einen Pressbereich zum abdichtenden Verpressen des Fittings, insbesondere einer ein Dichtungsmittel aufweisenden Wulst eines Fittings, und Pressstege zum fixierenden Verpressen des Fittings aufweist.

Der für die vorliegende Erfindung relevante technische Bereich ist die baustellenseitige Installation von Rohrleitungssystemen, bei der allgemein für das Leiten und Führen eines Fluids ein aus Rohrabschnitten und Fittings bestehendes Rohrleitungssystem installiert wird. Als Fitting wird grundsätzlich ein Verbindungsstück einer Rohrleitung verstanden und wird am häufigsten zur Verbindung von zwei oder mehreren Rohrabschnitten eingesetzt. Das Fitting weist dementsprechend zwei oder mehr Pressabschnitte auf. Zu den häufigsten Fittings zählen gerade Verbindungen, Richtungswechsel in Form von Rohrbögen, Reduzierstücke, Abzweige wie T-Stücke oder Kreuzungen. Unter einem Fitting ist aber auch ein Rohranschluss einer Armatur oder einer sonstigen Komponente zu verstehen. Beispielsweise weisen Thermometer oder Manometer als Armaturen nur einen Anschluss für einen Rohrabschnitt auf. Somit weist dieser Fitting dann nur einen Pressabschnitt auf, um ein Rohrabschnitt an der Armatur anzuschließen.

Für das Verbinden der Rohrabschnitte mit den Fittings und sonstigen Komponenten werden Pressverbindungen genutzt, bei denen ein Pressabschnitt eines Fittings bei eingestecktem Rohrabschnitt mittels eines Presswerkzeugs radial nach innen so umgeformt wird, dass eine dauerhafte und dichte, gegebenenfalls sogar unlösbare Verbindung hergestellt wird. Die Fittings können dabei mit einem Dichtungsmittel, beispielsweise mit einem O-Ring, versehen sein, das die Dichtheit der Verbindung gewährleistet, oder auch mittels eines direkten Kontakts der Materialien des Rohrabschnitts und des Fittings, beispielweise metallisch dichtend ausgebildet sein. Als Presstechnik für ein radiales Umformen des Pressabschnittes werden radial wirkende Presssysteme eingesetzt, bei denen die eingangs genannten Presselemente eingesetzt werden. Durch ein Verschwenken der Presselemente aufeinander zu wird das Material des Fittings, gegebenenfalls zusammen mit Dichtungsmittel, und dadurch auch das Material des Rohrs umgeformt, so dass eine auszugssichere und dichte Verbindung zwischen dem Fitting und dem Rohr entsteht.

Aus der DE 102 36 848 A ist eine Pressbacke oder Presskette für ein hydraulisches oder mechanisches Verpressgerät zur Verpressung eines Rohres mit einem Pressfitting gemäß Oberbegriff des Anspruchs 1 bekannt.

In der EP 1 547 728 A1 ist eine Backe eines Verpresswerkzeugs zum Anschluss von Rohren beschrieben, wobei ein Markiermittel zum Anzeigen des Verbindungsstatus von Rohren zerstört wird, um dadurch den verpressten Zustand einer Rohrverbindung zu signalisieren.

In der KR 2012 0113824 A ist ein Presswerkzeug zum Verbinden von Rohrverbindungen offenbart, wobei die Kontaktfläche des Presswerkzeugs eine Kontur aufweist.

Die zuvor allgemein beschriebenen Rohrleitungssysteme dienen insbesondere einem Transport von Trink- oder Heizungswasser, von Gas zum Betrieb einer Heizungsanlage oder von Industriegasen.

Bei der Verwendung von dünnwandigen Metallrohren, insbesondere von dünnwandigen Kupferrohren, mit einer Wandstärke von beispielsweise unter 1,2mm, und einem herkömmlichen Presswerkzeug für metallische Presssysteme neigt das Rohr zu einer Beulenbildung, insbesondere im Bereich der Schließebene. Bei Rohren aus härteren Metallen treten diese Probleme weniger stark auf, wenn das gleiche Werkzeug mit den gleichen Pressmitteln für ein Verpressen von Fittings eingesetzt wird.

Unter der Schließebene der Presselemente wird die Ebene verstanden, in der die beiden offenen Enden der Presselemente nach dem Abschluss eines Pressvorgangs aneinander anliegen oder zumindest benachbart dazu angeordnet sind. Im Bereich der Schließebene wird zu Beginn des Pressvorgangs wegen des Abstands der Enden der Presselemente zueinander zunächst kein Material des Fittings radial verpresst. Zudem wird bei dem weiteren Schließen der Presselemente Material des Fittings in den offenen Bereich der Schließebene hinein, also in Umfangrichtung des Fittings, gedrückt. Aufgrund der Geometrie der Presselemente und des Bewegungsablaufs wird daher im Bereich der Schließebene am meisten Material umgeformt, so dass auch das vom Fitting mit verpresste Rohr in diesem Bereich einer besonderen Belastung ausgesetzt ist. Daher tritt im Bereich der Schließebene häufig die genannte Beulenbildung auf.

Aus der Beulenbildung resultieren undichte Pressverbindungen. Um dieses Problem zu lösen, kann man durch eine Änderung der Presskontur der Presselemente eine Reduzierung des Umformgrads erreichen. Jedoch reduziert sich durch den geringeren Umformgrad die Berstdruckfestigkeit, also auch die Auszugsfestigkeit der Verbindung. Dieses gilt wiederum vorzugsweise bei der Verwendung des Werkzeugs in Kombination mit Rohren aus einem härteren Metall wie bei Stahl- und Edelstahlsystemen.

Daher liegt der vorliegenden Erfindung das technische Problem zugrunde, das Verpressen von Fittings mit dünnwandigen Metallrohren zu verbessern.

Das zuvor aufgeführte technische Problem wird erfindungsgemäß durch den Gegenstand des Anspruchs 1 gelöst.

Durch das Einbringen mindestens einer zusätzlichen Nocke in die Presskontur wird beim Verpressen eine punktuelle stärkere Umformung in die Verbindung zwischen dem Fitting und dem Rohr eingebracht. Die Umformung liegt dabei bevorzugt außerhalb des für die Beulenbildung kritischen Bereichs nahe der Schließebene. Die Berstdruckfestigkeit wird somit gesteigert, ohne dabei den für die Beulenbildung kritischen Bereich zu beeinflussen.

Die mindestens eine Nocke ist in einem Winkelbereich von mehr als 90° zur Schließebene angeordnet, wobei die Mittelachse der Presskontur den Scheitelpunkt der Winkelmessung bildet und ein Schenkel des Winkels am Ende des Presselements anliegt. Somit wird sichergestellt, dass die mindestens eine Nocke mit einem ausreichenden Winkelabstand zur Schließebene positioniert ist und nicht den Bereich der Schließebene belastet.

In bevorzugter Weise ist bei dem Pressmittel vorgesehen, dass beide Pressstege beider Presselemente jeweils mindestens eine Nocke aufweisen. Somit sind insgesamt mindestens vier Nocken vorgesehen, die gleichmäßig verteilt und bevorzugt entfernt von der Schließebene angeordnet sind. Die Berstdruckfestigkeit wird damit weiter verbessert.

In einer weiter bevorzugten Ausgestaltung des beschriebenen Pressmittels weist mindestens ein Presssteg, weisen vorzugsweise alle Pressstege, in einem Winkelbereich zwischen 10° und 90° zur Schließebene eine radiale Erweiterung auf.

Dadurch wird erreicht, dass im Bereich der Schließebene selbst der Presssteg bzw. die Pressstege einen an eine Tangentensteigung angenäherten Verlauf relativ zur äußeren Form des Fittings aufweisen. Dadurch wird die Größe des zu verdrängenden Materials des Fittings im Bereich der Schließebene verringert und das Verpressen auf eine mehr radiale Richtung verlagert. Somit wird weniger Material des Fittings in Umfangsrichtung verlagert und die Gefahr der Beulenbildung weiter verringert.

Bei einer ersten bevorzugten Ausgestaltung des beschriebenen Pressmittels bilden die Presselemente eine Pressschlinge eines Presswerkzeugs. Die Pressschlinge wird bei Rohren mit größeren Durchmessern eingesetzt und vor dem Verpressen um den noch nicht verpressten Fitting herum gelegt. Die Presselemente sind an jeweils einem Ende mittels einer Drehachse miteinander verbunden und bilden an dem anderen freien Ende in der geöffneten Stellung einen Abstand zueinander aus. Diese Enden begrenzen somit die Schließebene von beiden Seiten. Die freien Enden weisen Kopplungsmittel auf, meist in Form von Vertiefungen, in die korrespondierende Kopplungsmittel eines Presswerkzeugs eingreifen. Zum Verpressen des Fittings werden die freien Enden der Pressschlinge mittels der durch ein Presswerkzeug angetriebenen Kopplungsmittel zusammengedrückt, wodurch der Fitting und das Rohr umgeformt werden.

Bei einer zweiten bevorzugten Ausgestaltung des beschriebenen Pressmittels bilden die Presselemente eine Pressbacke eines Presswerkzeugs. Dazu sind in bevorzugter Weise zwei Presselemente einer Pressbacke mittels Halteelementen um mindestens eine Achse verschwenkbar, sind an einem Ende mit der Presskontur und am anderen Ende mit einer Einlaufkontur versehen. Die Enden der Halteelemente mit der Einlaufkontur werden mittels eines Vorschubkolbens einer Pressmaschine auseinander gedrückt, so dass sich die anderen Enden mit der Presskontur schließen und den Pressvorgang bewirken.

Im Folgenden wird die Erfindung anhand von Ausführungsbeispielen mit Bezug auf die Zeichnung erläutert. In der Zeichnung zeigen
- Fig. 1: ein Ausführungsbeispiel eines ersten Presselements einer erfindungsgemäßen Pressschlinge in einer teilweise geschnitten Seitenansicht,
- Fig. 2: eines zweiten Presselements in einer Seitenansicht,
- Fig. 3: eine Ansicht der Presskontur des Presselements,
- Fig. 4: eine Detaildarstellung des Presselements mit einer Nocke,
- Fig. 5: eine perspektivische Darstellung der erfindungsgemäßen Pressschlinge mit eingesetztem Fitting mit Rohr im geöffneten Zustand,
- Fig. 6: eine Schnittdarstellung entlang der Linie VI-VI nach Fig. 5,
- Fig. 7: eine perspektivische Darstellung der erfindungsgemäßen Pressschlinge mit eingesetztem Fitting mit Rohr im verpressten Zustand,
- Fig. 8: eine Schnittdarstellung entlang der Linie VIII-VIII nach Fig. 5 und
- Fig. 9: ein Ausführungsbeispiel einer erfindungsgemäßen Pressbacke.

In der nachfolgenden Beschreibung der verschiedenen erfindungsgemäßen Ausführungsbeispiele werden Bauteile und Elemente mit gleicher Funktion und gleicher Wirkungsweise mit denselben Bezugszeichen versehen, auch wenn die Bauteile und Elemente bei den verschiedenen Ausführungsbeispielen in ihrer Dimension oder Form Unterschiede aufweisen können.

In den Fig. 1 bis 4 ist ein Ausführungsbeispiel einer erfindungsgemäßen Pressschlinge 2 zum Verpressen eines Fittings zur abdichtenden Verbindung mit einem Rohr dargestellt.

Fig. 1 zeigt ein erstes (oberes) Presselement 4 in einer teilweise geschnittenen Ansicht, während Fig. 2 ein zweites (unteres) Presselement 6 in einer Seitenansicht darstellt.

Das Pressschlinge 2 weist somit die beiden Presselemente 4 und 6 auf, die beide einen Aufnahmebereich 8 zum Aufnehmen eines Fittings mit einem Rohr aufweisen. Dabei definiert der Aufnahmebereich 8 eine axiale Richtung senkrecht zur Zeichenebene, die im Wesentlichen mit der Achse des zu verpressenden Fittings und des vom Fitting aufgenommenen Rohrs entspricht. Zudem ist der Aufnahmebereich im Wesentlichen abschnittweise rund ausgebildet, um den zu verpressenden Fitting mit Rohr aufzunehmen.

An der Innenseite der Presselemente 4 und 6 ist eine Presskontur 10 ausgebildet, die den Aufnahmebereich 8 radial nach außen umgibt. Die Presskontur 10 ist insbesondere in Fig. 3 zu erkennen.

Die Presselemente 4 und 6 können verschwenkbar miteinander verbunden werden und weisen dazu an einem Ende 12 bzw. 14 jeweils eine Bohrung 16 bzw. 18 auf, in denen im zusammengebauten Zustand eine nicht dargestellte Drehachse angeordnet ist. In einer geöffneten Stellung sind die Presselemente 4 und 6 an den Enden 20 und 22 beabstandet und weisen nach Abschluss des Verpressens einen geringeren Abstand auf oder liegen aneinander an. Somit definieren die Enden 20 und 22 zwischen sich eine Schließebene 24.

Die Presskontur 12 weist die Negativform der nach dem Verpressen vom Fitting einzunehmenden äußeren Form auf. Der mittige Abschnitt 26 der Presskontur 10 ist vertieft ausgebildet, um den Wulst eines Fittings aufzunehmen und zu verpressen. Die umlaufenden Ränder 28 und 30 des mittigen Abschnitts 12 verlaufen schräg, so dass sich insgesamt eine im Wesentlichen trapezförmige Innenkontur ergibt. In beiden axialen Richtungen, in Fig. 3 nach oben und nach unten, schließen sich axial ausgerichtete zylindrische Abschnitte 32 und 34 an den mittigen Abschnitt 12 an. Die Abschnitte 32 und 34 liegen während des Verpressens nicht am Fitting an und führen daher auch nicht zu einer Umformung des Fittings.

Somit bildet die Presskontur 12 innenseitig einen in axialer Richtung verlaufenden Pressbereich 26, 28 und 30 zum Verpressen einer ein Dichtungsmittel aufweisenden Wulst eines Fittings, wie weiter unten anhand der Fig. 5 bis 8 erläutert wird. Zudem weist die Presskontur 12 zu beiden Seiten des zuvor beschriebenen Pressbereichs Pressstege 36 und 38 auf. Die Pressstege 36 und 38 dienen vor allem der Umformung des Fittings im Hinblick auf eine Fixierung des Fittings auf dem zu verpressenden Rohr.

Erfindungsgemäß weisen die Pressstege 36 und 38 jeweils eine Nocke 40 bzw. 42 auf, die radial nach innen gerichtet ist und zu einer punktuellen zusätzlichen Vertiefung des Fittings in Richtung des Rohres führen. Diese zusätzlichen Vertiefungen führen dann zu einer verstärkten Auszugs- bzw. Berstdruckfestigkeit. Wie sich dabei insbesondere aus Fig. 4 am Beispiel der Nocken 42 ergibt, ist die äußere Flanke der Nocke 42 abgeschrägt, so dass sich eine spitz nach innen zulaufende Form ergibt. Ebenso kann selbstverständlich auch die innere Flanke der Nocke 42 abgeschrägt sein.

Weiterhin sind die Nocken 40 und 42 in einem Winkel von mehr als 90° zur Schließebene 24 angeordnet, wobei der Winkel α so gemessen wird, dass der Scheitelpunkt des Winkels α mit der Achse A übereinstimmt. Somit wird sichergestellt, dass die Position der Nocken 40 und 42 einen ausreichenden Abstand zur Schließeben 24 aufweisen.

Wie bei dem in den Figuren dargestellten Ausführungsbeispiel gezeigt ist, weisen die Pressstege 36 und 38 beider Presselemente 4 und 6 jeweils eine Nocke 40 bzw. 42 auf. Somit wird beim Verpressen des Fittings an vier verschiedenen Positionen eine zusätzliche Vertiefung eingebracht.

Eine weiteres Merkmal des vorliegenden Pressschlinge 2 besteht darin, dass die Pressstege 36 und 38 in einem Winkelbereich β zwischen 10° und 90° zur Schließebene 24 eine radiale Erweiterung 44 bzw. 46 aufweisen, wie sich aus dem Abstand zu den gestrichelten Linien in den Fig. 1 und 2 ergibt. Diese radialen Erweiterungen 44 und 46 führen dazu, dass die Steigung der Pressstege 36 und 38 im Bereich der Schließebene 24 steiler als bei einer runden Form, vorzugsweise sogar nahezu tangential zur äußeren Form des Fittings verlaufen, in den Fig. 1 und 2 nahezu senkrecht. Durch die radialen Erweiterungen 44 und 46 wird beim Verpressen des Fittings das in Umfangrichtung des Fittings erfolgende Umformen des Fittings abgeschwächt oder weitgehend vermieden.

Die Fig. 1 bis 4 zeigen Presselemente 4 und 6 für ein Pressmittel in Form einer Pressschlinge 2 eines Presswerkzeugs bilden. Die zusammengesetzte Pressschlinge 2 ist in den Fig. 5 bis 8 zusammen mit einem eingesetzten Fitting 52 und einem darin eingeführten Rohr 54 gezeigt.

Die beiden Presselemente 4 und 6 sind an den Enden 12 und 14 mittels einer Drehachse 56 miteinander verbunden und bilden an den anderen Enden 20 und 22 in der geöffneten Stellung einen Abstand zueinander aus, wie in den Fig. 5 und 6 dargestellt ist. Zwischen den beiden Presselementen 4 und 6 ist der Fitting 52 angeordnet, in den das zu verbindende Rohr 54 bis zu einem Anschlag 58 eingeschoben ist. Der Fitting 52 weist eine Wulst 60 zur Aufnahme eines O-Rings 62 auf.

Die beiden Enden 20 und 22 weisen an den Außenseiten jeweils eine Vertiefung 64 und 66 auf, in die entsprechende Kopplungsmittel eine Presswerkzeugs eingreifen können und die beiden Enden 20 und 22 aufeinander zu zu verpressen.

Die Fig. 7 und 8 zeigen die Anordnung nach dem Verpressen. Innerhalb des Rohres 54 ist innen umlaufend die Umformung 67 durch die Pressstege 36 und 38 zu erkennen. An den mit dem Bezugszeichen 68 und 70 gekennzeichneten Positionen ist zu erkennen, dass die Nocken 40 der Stege 36 weiter in das Material des Fittings 52 eingedrungen sind, so dass sich auch das Rohr 54 an dieser Stelle punktförmig stärker verformt hat. In Fig. 8 ist in der oberen Hälfte die Position 68 im Querschnitt zu erkennen, wobei die untere Hälfte die Position 70 perspektivisch zeigt. Im Schnitt ist in der unteren Hälfte zu erkennen, dass die Stege 38 nur eine geringere Verformung des Fittings 52 bewirken, als es für die Nocken 40 der Fall ist. Ebenso ist in den Fig. 7 und 8 dargestellt, dass der Wulst 60 nach innen verformt wurde und der O-Ring 62 zusammengedrückt worden ist.

Fig. 9 zeigt ein zweites Ausführungsbeispiel eines Pressmittels in Form einer Pressbacke 80, die Teil eines Presswerkzeugs ist. Die beiden Presselemente 4 und 6 sind mittels seitlich angebrachter Halteelemente 84 um zwei Achsen 86 und 88 verschwenkbar angeordnet. An einem Ende 20 und 22 weisen die Presselemente 4 und 6 eine Presskontur 10 auf, die in gleicher Weise, wie es zuvor beschrieben worden ist, ausgebildet ist. Insbesondere sind Nocken 40 und 42 sowie radiale Erweiterungen 44 und 46 vorhanden.

An den Enden 12 und 14 sind die Presselemente 4 und 6 mit einer Einlaufkontur 90 versehen. Somit kann ein Presswerkzeug mit einem Vorschubmittel die beiden Enden 12 und 14 auseinander drücken, um somit die Enden 20 und 22 mit der Presskontur 10 zusammenzudrücken.

## Patentansprüche

1. Pressmittel zum Verpressen eines Fittings zur abdichtenden Verbindung mit einem Rohr,
- mit mindestens zwei Presselementen (4, 6) mit einem Aufnahmebereich zum Aufnehmen eines Fittings mit einem Rohr und
- mit einer an der Innenseite der Presselemente (4, 6) ausgebildeten Presskontur (10),
- wobei die Presselemente (4, 6) verschwenkbar miteinander verbunden sind, in einer geöffneten Stellung an dem die Presskontur aufweisenden Ende (20, 22) beabstandet sind und nach Abschluss des Verpressens einen geringeren Abstand aufweisen oder aneinander anliegen und dabei eine Schließebene (24) bilden,
- wobei die Presskontur (10) einen Pressbereich (26, 28, 30) zum abdichtenden Verpressen des Fittings und Pressstege (36, 38) zum fixierenden Verpressen des Fittings aufweist und
- wobei mindestens ein Presssteg (36, 38) eines der Presselemente (4, 6) eine sich radial nach innen erstreckende Nocke (40, 42) aufweist, **dadurch gekennzeichnet,**
- **dass** die mindestens eine Nocke (40, 42) in einem Winkelbereich (α) von mehr als 90° zur Schließebene (24) angeordnet ist und
- **dass** sämtliche Nocken (40, 42) in einem Winkelbereich (α) von mehr als 90° zur Schließebene (24) positioniert sind.

2. Pressmittel nach Anspruch 1,
**dadurch gekennzeichnet,**
**dass** beide Pressstege (36, 38) beider Presselemente (4, 6) jeweils mindestens eine Nocke (40, 42) aufweisen.

3. Pressmittel nach Anspruch 1 oder 2,
**dadurch gekennzeichnet,**
**dass** mindestens ein Presssteg (36, 38), vorzugsweise alle Pressstege (36, 38), in einem Winkelbereich (β) zwischen 10° und 90° zur Schließebene (24) eine radiale Erweiterung (44, 46) aufweisen.

4. Pressmittel nach einem der Ansprüche 1 bis 3
**dadurch gekennzeichnet,**
- **dass** die Presselemente (4, 6) eine Pressschlinge (2) eines Presswerkzeugs bilden und
- **dass** die Presselemente (4, 6) an jeweils einem Ende (12, 14) mittels einer Drehachse (56) miteinander verbunden sind und an dem anderen Ende (20, 22) in der geöffneten Stellung einen Abstand zueinander ausbilden.

5. Pressmittel nach einem der Ansprüche 1 bis 3,
**dadurch gekennzeichnet,**
- **dass** die Presselemente (4, 6) eine Pressbacke (80) eines Presswerkzeugs bilden und
- **dass** die Presselemente (4, 6) mittels Halteelementen (84) um mindestens eine Achse (86, 86) verschwenkbar sind, an einem Ende (20, 22) mit der Presskontur (10) und am anderen Ende (12, 14) mit einer Einlaufkontur (90) versehen sind.

## Claims

1. Pressing means for pressing a fitting for sealing connection with a pipe,
- having at least two pressing elements (2, 4) with a receiving area for receiving a fitting with a pipe and
- with a pressing contour (10) formed on the inside of the pressing elements (2, 4),
- wherein the pressing elements (2, 4) are pivotably connected to one another, are spaced apart in an open position at the end (20, 22) having the pressing contour and, after completion of pressing, are spaced apart a smaller distance or abut one another, thereby forming a closing plane (24),
- wherein the pressing contour (10) has a pressing area (26, 28, 30) for sealing pressing of the fitting and pressing webs (36, 38) for fixing pressing of the fitting, and
- wherein at least one pressing web (36, 38) of one of the pressing elements (4, 6) has a radially inwardly extending cam (40, 42),
**characterized in**
- **that** the at least one cam (40, 42) is arranged in an angular range (α) of more than 90° to the closing plane (24) and
- **that** all cams (40, 42) are positioned in an angular range (α) of more than 90° to the closing plane (24).

2. Pressing means according to claim 1,
**characterized in**
**in that** both pressing webs (36, 38) of both pressing elements (4, 6) each have at least one cam (40, 42).

3. Pressing means according to claim 1 or 2,
**characterized in**
**in that** at least one pressing web (36, 38), preferably all pressing webs (36, 38), have a radial widening (44, 46) in an angular range (β) between 10° and 90° with respect to the closing plane (24).

4. Pressing means according to one of the claims 1 to 3,
**characterized in**
- **in that** the pressing elements (4, 6) form a pressing loop (2) of a pressing tool, and
- **in that** the pressing elements (4, 6) are connected to one another at one end (12, 14) in each case by means of an axis of rotation (56) and form a distance from one another at the other end (20, 22) in the open position.

5. Pressing means according to one of the claims 1 to 3,
**characterized in**
- **in that** the pressing elements (4, 6) form a pressing jaw (80) of a pressing tool, and
- **in that** the pressing elements (4, 6) can be pivoted about at least one axis (86, 86) by means of retaining elements (84), are provided at one end (20, 22) with the pressing contour (10) and at the other end (12, 14) with an inlet contour (90).

## Revendications

1. Moyen de pressage pour le pressage d'un raccord pour la liaison étanche avec un tube,
- avec au moins deux éléments de pressage (4, 6) avec une zone de réception pour recevoir un raccord avec un tube et
- avec un contour de pressage (10) formé sur le côté intérieur des éléments de pressage (4, 6),
- où les éléments de pressage (4, 6) sont reliés entre eux de manière pivotante, sont espacés, dans une position ouverte, à l'extrémité (20, 22) présentant le contour de pressage, et présentent un espacement plus faible après la fin du pressage ou s'appliquent l'un contre l'autre et formant alors un plan de fermeture (24),
- où le contour de pressage (10) présente une zone de pressage (26, 28, 30) pour le pressage étanche du raccord, et des traverses de pressage (36, 38) pour le pressage fixant du raccord, et
- où au moins une traverse de pressage (36, 38) de l'un des éléments de pressage (4, 6) présente une protubérance (40, 42) s'étendant radialement vers l'intérieur,
**caractérisé**
- **en ce que** l'au moins une protubérance (40, 42) est disposée dans une plage angulaire (a) de plus de 90° par rapport au plan de fermeture (24), et
- **en ce que** toutes les protubérances (40, 42) sont positionnées dans une plage angulaire (a) de plus de 90° par rapport au plan de fermeture (24).

2. Moyen de pressage selon la revendication 1,
**caractérisé**
**en ce que** les deux traverses de pressage (36, 38) des deux éléments de pressage (4, 6) présentent chacune au moins une protubérance (40, 42).

3. Moyen de pressage selon la revendication 1 ou 2,
**caractérisé**
**en ce qu'**au moins une traverse de pressage (36, 38), de préférence toutes les traverses de pressage (36, 38), présentent un élargissement radial (44, 46) dans une plage angulaire (β) comprise entre 10° et 90° par rapport au plan de fermeture (24).

4. Moyen de pressage selon l'une des revendications 1 à 3,
**caractérisé**
- **en ce que** les éléments de pressage (4, 6) forment une boucle de pressage (2) d'un outil de pressage et
- **en ce que** les éléments de pressage (4, 6), à une extrémité respective (12, 14), sont reliés entre eux au moyen d'un axe de rotation (56), et, à l'autre extrémité (20, 22), forment un espacement entre eux dans la position ouverte.

5. Moyen de pressage selon l'une des revendications 1 à 3,
**caractérisé**
- **en ce que** les éléments de pressage (4, 6) forment une joue de pressage (80) d'un outil de pressage, et
- **en ce que** les éléments de pressage (4, 6) peuvent pivoter autour d'au moins un axe (86, 86) au moyen d'éléments de retenue (84), sont pourvus du contour de pressage (10) à une extrémité (20, 22) et d'un contour d'entrée (90) à l'autre extrémité (12, 14).
